# EUROPÄISCHE PATENTSCHRIFT

(11) **EP 3 249 762 B1**
(45) Veröffentlichungstag und Bekanntmachung des Hinweises auf die Patenterteilung: **17.07.2019**
(21) Anmeldenummer: 16170900.1
(22) Anmeldetag: 23.05.2016
(51) Int. Cl.: H01R 43/20, H01B 13/012

(54) **VORRICHTUNG FÜR EINE KABELVERARBEITUNGSMASCHINE ZUM AUTOMATISCHEN BELADEN UND VORZUGSWEISE ENTLADEN VON STECKERGEHÄUSEAUFNAHMEN MIT KORRESPONDIERENDEN STECKERGEHÄUSEN**
DEVICE FOR A CABLE PROCESSING MACHINE FOR THE AUTOMATIC LOADING AND PREFERABLY UNLOADING OF CONNECTOR HOUSING RECESSES WITH CORRESPONDING CONNECTOR HOUSINGS
DISPOSITIF POUR UNE MACHINE DE TRAITEMENT DE CABLE DESTINE AU CHARGEMENT AUTOMATIQUE ET DE PREFERENCE AU DECHARGEMENT DE LOGEMENTS DE BOITIER DE CONNEXION COMPRENANT DES BOITIERS DE CONNEXION CORRESPONDANTS

(43) Veröffentlichungstag der Anmeldung: 29.11.2017
(73) Patentinhaber: Komax Holding AG, 6036 Dierikon (CH)
(72) Erfinder: ESTERMANN, Beat, 6036 Dierikon (CH)
(74) Vertreter: EGLI-EUROPEAN PATENT ATTORNEYS

(56) Entgegenhaltungen:
- EP-A1- 0 300 141
- EP-A1- 1 100 164
- DE-A1- 3 544 219
- DE-A1- 3 820 637
- DE-T2- 3 878 003
- DE-T2- 69 104 066
- DE-T2- 69 217 677

## Beschreibung

Die Erfindung betrifft eine Vorrichtung zum Beladen von Steckergehäuseaufnahmen mit korrespondierenden Steckergehäusen wenigstens einer Bauart, insbesondere für eine bzw. zur Verwendung bei einer sogenannten Kabelverarbeitungsmaschine, welche zum Bestücken von konfektionierten Kabelenden mit Steckergehäusen dient, die in den zu beladenden Steckergehäuseaufnahmen gehalten sind. Die Erfindung betrifft ferner eine Kabelverarbeitungsmaschine mit einer solchen Beladevorrichtung sowie eine Vorrichtung zum Entladen der Steckergehäuseaufnahmen nach dem Bestücken mit konfektionierten Kabelenden.

Aus der Druckschrift EP 1 304 773 A1 ist eine eingangs genannte Kabelverarbeitungsmaschine bekannt. Diese Maschine ist insbesondere für die Konfektionierung und Bestückung von Kabelbäumen ausgebildet. Um Kabelbäume mit mehreren Steckergehäusen verarbeiten zu können, werden die zu bestückenden Steckergehäuse in der Praxis üblicherweise auf sogenannten Paletten angeordnet. Die aus EP 1 304 773 A1 bekannte Kabelverarbeitungsmaschine verfügt über mindestens zwei Gehäusepaletten, wobei sich jeweils eine Palette in einer Kabel-Bestückungsposition befindet, in der die konfektionierten Kabelenden in korrespondierende Kabelaufnahmen der Steckergehäuse eingebracht werden. Während des laufenden Bestückungsprozesses mit dieser ersten Palette befindet sich eine zweite Palette in einer Ent-/Beladeposition, wo der Bediener den fertigen Kabelbaum entnehmen und auf der Palette angeordneten Steckergehäusehalter bzw. die in den Steckergehäusehalter vorgesehenen Steckergehäuseaufnahmen mit neuen Steckergehäusen beladen kann. Ist der Bestückungsprozess abgeschlossen und die zweite Palette fertig vorbereitet, löst der Bediener den Palettenwechsel aus, bei dem die beiden Paletten automatisch getauscht werden, so dass die erste Palette mit den fertig bestückten Kabelenden in die Ent-/Beladeposition verfährt, während die zweite Palette mit den unbestückten Steckergehäusen in die Kabel-Bestückungsposition überführt wird, um mit konfektionierten Kabelenden in Verbindung gebracht zu werden. Dieser bisweilen ausschliesslich manuell durchgeführte Belade- und Entladeprozess ist jedoch häufig sehr zeitaufwendig und wegen der personellen Bedienung zudem sehr kostenintensiv.

DE 38 78 003 T2 offenbart eine Vorrichtung gemäß dem Oberbegriff von Anspruch 1.

Die Aufgabe der vorliegenden Erfindung besteht somit darin, für eine Kabelverarbeitungsmaschine der eingangs beschriebenen Art den Kosten- und Zeitaufwand zumindest für das Beladen, vorzugsweise auch für das Entladen der Steckergehäuseaufnahmen bzw. Steckergehäusehalter weitestgehend zu reduzieren.

Diese Aufgabe wird durch eine Vorrichtung nach Anspruch 1 gelöst. Vorteilhafte Ausgestaltungen der Erfindung sind Gegenstand der abhängigen Ansprüche.

In erfindungsgemässer Weise wurde erkannt, dass insbesondere dann, wenn ein Kabelbaum mehrere identische oder ähnliche Steckergehäuse aufweist, es technisch leicht realisierbar ist, neben dem eigentlichen Bestückungsprozess der Kabelenden mit Steckergehäusen auch die Bestückung der Steckergehäuseaufnahmen mit korrespondierenden Steckergehäusen und ggf. sogar auch die Entnahme des fertigen Kabelbaumes zu automatisieren.

Zur Realisierung eines automatisierten Beladeprozesses weist die Vorrichtung gemäss der Erfindung wenigstens eine Speichereinrichtung zum Speichern und Bereitstellen von Steckergehäusen wenigstens einer Bauart auf. Ferner zeichnet sich die erfindungsgemässe Beladevorrichtung durch wenigstens eine Bestückungseinrichtung aus, die dazu ausgebildet ist, ein oder mehrere Steckergehäuse aus der wenigstens einen Speichereinrichtung in eine bzw. mehrere korrespondierende Steckergehäuseaufnahmen einzubringen.

Gemäss der Erfindung ist zwischen der Speichereinrichtung und der Bestückungseinrichtung eine Zuführeinrichtung angeordnet. Diese Zuführeinrichtung ist dazu ausgebildet, Steckergehäuse, insbesondere sortiert und/oder lagerichtig, von der Speichereinrichtung in die Bestückungseinrichtung zu überführen.

Hierzu weist die Zuführeinrichtung gemäß der Erfindung einen Linearförderer bzw. eine Linearförderstrecke auf. Linearförderer sind im Allgemeinen aus dem Stand der Technik bekannt und dienen dem Vibrationstransport von Werkstücken entlang eines Führungselementes, etwa einer Förder- bzw. Führungsschiene oder einer Transportrinne. Dabei erzeugt in der Regel ein Elektromagnet in Verbindung mit Federpaketen eine Mikrowurfbewegung auf dem Führungselement, um das Fördergut - hier Steckergehäuse aus der Speichereinrichtung - in eine bestimmte Richtung - hier in Richtung der Bestückungseinrichtung - fortzubewegen. Darüber hinaus kann ein Linearförderer entlang seines Förderwegs in vorteilhafter Weise auch als Puffer- und Staustrecke dienen, so dass auch bei lückenhafter oder unregelmäßiger Zuführung durch die vorgeschaltete Speichereinrichtung Steckergehäuse für den nachfolgenden Bestückungsprozess kontinuierlich bereit stehen. Demnach umfasst die Zuführeirichtung gemäss der Erfindung eine Schwingförder-Einrichtung. Des Weiteren kann die Führungsschiene von Vorteil im Querschnitt zumindest teilweise an die (Querschnitts-)Form der zuzuführenden Steckergehäuse angepasst sein, so dass diese von Vorteil sortiert und lagegerichtet der Bestückungseinrichtung zugeführt werden können.

Anstelle einer aktiven Linearförderstrecke bzw. Schwingförder-Einrichtung kann gemäss einem nicht beanspruchten Beispiel auch nur eine "passive" Führungsschiene und/oder ein Führungsschlauch zwischen Speichereinrichtung und Bestückungseinrichtung vorsehen sein, über die Steckergehäuse aus einer Speichereinrichtung in eine tiefergelegene Bestückungseinrichtung im Wesentlich nur schwerkraftgetrieben zugeführt werden.

Um das Zuführen von Steckergehäusen von der Speichereinrichtung in die Bestückungseinrichtung zu kontrollieren, insbesondere zu unterbrechen, ist es gemäss der Erfindung vorgesehen, dass die Zuführeinrichtung eine Blockiervorrichtung, insbesondere einen Schieber oder einen Verschluss, aufweist.

Die wenigstens eine Speichereinrichtung weist gemäss einer vorteilhaften Ausgestaltung der Erfindung einen Rütteltopf auf, der insbesondere dazu ausgebildet ist, um die darin aufnehmbaren Steckergehäuse sortiert und lagerichtig bereit zu stellen. "Sortiert" im Sinne der vorliegenden Erfindung bezieht sich vornehmlich auf eine stückweise Bereitstellung der Steckergehäuse, während sich "lagerichtig" auf eine definierte Lage der Steckergehäuse beim Bereitstellen bezieht. Insbesondere für die Bestückungseinrichtung ist es beim Bereitstellen der Steckergehäuse einer bestimmten Bauart von Vorteil, wenn diese der Bestückungseinrichtung in einer definierten und stets gleichen Lage zugeführt werden bzw. zur Aufnahme/Übernahme bereit stehen, damit die Bestückungseinrichtung im Weiteren die Steckergehäuse stets in der gleichen Weise weiterverarbeiten kann, insbesondere im Hinblick auf die Solllage der Steckergehäuse bezüglich der Steckergehäuseaufnahme. In diesem Sinne dient der Rütteltopf nicht nur als Speicher bzw. Vorrat für Steckergehäuse, sondern gleichzeitig auch als Sortiereinrichtung für die Bestückungseinrichtung bzw. - sofern vorhanden - für die dazwischen geschaltete Zuführeinrichtung.

Alternativ oder zusätzlich kann die Speichereinrichtung nach einer weiteren vorteilhaften Ausgestaltung der Erfindung wenigstens ein Magazin, insbesondere ein Stangenmagazin, Trommelmagazin, Tellermagazin, Kurvenmagazin, Röhrenmagazin oder Schneckenmagazin, aufweisen, um die darin aufgenommenen Steckergehäuse sortiert und lagerichtig bereit zu stellen.

Nach einer bevorzugten Ausgestaltung der Erfindung kann die Bestückungseinrichtung einen Bestückungsroboter, insbesondere einen sogenannten Pick-and-Place-Roboter umfassen, der dazu eingerichtet ist, vorzugsweise mit Hilfe einer Greifeinrichtung, von der Speichereinrichtung bereit gestellte oder - sofern vorhanden - von der Zuführeinrichtung zugeführte Steckergehäuse aufzunehmen, zu korrespondierenden Steckergehäuseaufnahmen zu transferieren und darin einzubringen. Hierbei kann es insbesondere vorgesehen sein, dass der Bestückungsroboter Lageerkennungsmittel aufweist, um die Lage jedes einzelnen der mittels der Greifeinrichtung von der Speichereinrichtung bzw. der Zuführeinrichtung aufgenommenen Steckergehäuse zu bestimmen. Im Weiteren kann der Bestückungsroboter über Lageänderungsmittel, beispielsweise eine rotierbare und/oder schwenkbare Greifeinrichtung, verfügen, um die Lage der aufgenommenen Steckergehäuse für das Einbringen in die Steckergehäuseaufnahme an die Solllage bezüglich der Steckergehäuseaufnahme anzupassen. Insbesondere kann es vorgesehen sein, dass der Bestückungsroboter einen Mehr-Achs-, insbesondere 2-, 3-, 4- oder 5-Achs-Roboterarm oder einen Roboterarm mit 2, 3, 4 oder 5 Bewegungsfreiheitsgraden aufweist.

Ferner kann die Bestückungseinrichtung gemäss einer vorteilhaften Ausgestaltung eine Förder- oder Ausgebeeinrichtung aufweisen, die dazu ausgebildet ist, von der Speichereinrichtung bereit gestellte oder - sofern vorhanden - von der Zuführeinrichtung zugeführte Steckergehäuse in korrespondierende Steckergehäuseaufnahmen einzubringen. Im Speziellen kann die Förder- oder Ausgebeeinrichtung einen Ausstosskolben oder dergleichen umfassen, um ein Steckergehäuse in eine korrespondierende Steckergehäuseaufnahme zu fördern. Der Ausstosskolben kann beispielsweise ein pneumatisch betätigbarer oder magnetisch betätigbarer oder mittels Federkraft betätigbarer Ausstosskolben sein. Beim Fördern bzw. Vorschieben der Steckergehäuse sind die Steckergehäuse vorzugsweise mittels Führungsmitteln, etwa auf oder in einer Führungsschiene oder in einem Lauf, geführt.

Darüber hinaus kann es vorgesehen sein, dass die Bestückungseinrichtung wenigstens einen Zwischenspeicher aufweist, um der Bestückungseinrichtung zugeführte Steckergehäuse zwischen zu speichern. Hierdurch können auch bei lückenhafter oder unregelmäßiger Zuführung durch die vorgeschaltete Speichereinrichtung bzw. Zuführeinrichtung Steckergehäuse für den nachfolgenden Bestückungsprozess kontinuierlich bereit stehen. Von Vorteil kann das zuvor erwähnte Führungsmittel zum Führen der Steckergehäuse beim Vorschieben bzw. Ausfördern aus der Bestückungseinrichtung als Zwischenspeicher dienen, in bzw. auf dem etwa mehrere Steckergehäuse hintereinander in Serie angeordnet bzw. aufgereiht sind. Hierbei kann der Ausstosskolben beim Ausstossen bzw. Einbringen eines Steckergehäuses jeweils die gesamte Reihe der in Serie hintereinander angeordneten Steckergehäuse um die Länge eines Steckergehäuses in Richtung Steckergehäuseaufnahme fördern und anschliessend wieder zurückgezogen werden, so dass in der Reihe am förderstromaufwertigen Ende der Reihe Platz für ein neues Steckergehäuse geschaffen wird, das sodann von der Speichereinrichtung bzw. der Zuführeinrichtung bereitgestellt wird, um dien fei gewordenen Platz zu besetzen.

Um wenigstens die Bestückungseinrichtung, vorzugsweise die gesamte Beladevorrichtung relativ zu den zu bestückenden Steckergehäuseaufnahmen, insbesondere die Bestückungseinrichtung in eine entsprechende Beladeposition für jede oder mit jeder der zu bestückenden Steckergehäuseaufnahmen zu bringen, weist die Beladevorrichtung gemäss einer weiteren vorteilhaften Ausgestaltung der Erfindung eine wenigstens eindimensional, vorzugsweise wenigstens zweidimensional, besonders bevorzugt wenigstens dreidimensional bewegbare Verschiebeeinrichtung auf. Vorzugsweise kann die wenigstens eine Bestückungseinrichtung in Einbringrichtung der Steckergehäuse in die korrespondierenden Steckergehäuseaufnahmen bzw. in Richtung des Einlasses der Steckergehäuseaufnahmen vor- und zurückbewegt werden. Zudem kann es vorgesehen sein, dass zumindest die Bestückungseinrichtung in einer Ebene senkrecht zur Einbringrichtung der Steckergehäuse in die korrespondierenden Steckergehäuseaufnahmen bzw. senkrecht zur Richtung des Einlasses der Steckergehäuseaufnahmen in wenigstens eine erste Richtung, insbesondere zusätzlich in eine zweite, vorzugsweise zur ersten Richtung senkrechten Richtung, besonders bevorzugt frei in der zuvor genannten Ebene bewegt werden. Zudem kann es vorgesehen sein, dass die Bestückungseinrichtung um eine Achse parallel zur Einbringrichtung der Steckergehäuse in die korrespondierenden Steckergehäuseaufnahmen bzw. parallel zur Richtung des Einlasses der Steckergehäuseaufnahmen rotierbar ist, um die Lage der Steckergehäuse für das Einbringen an die Solllage bezüglich der Steckergehäuseaufnahme anzupassen. Wie bereits oben erläutert, kann es hierzu insbesondere vorgesehen sein, dass der Bestückungsroboter Lageerkennungsmittel aufweist, um die Lage jedes einzelnen der einzubringenden Steckergehäuse zu bestimmen.

Die erfindungsgemässe Beladevorrichtung weist wenigstens eine Speichereinrichtung für Steckergehäuse wenigstens einer Bauart sowie wenigstens eine Bestückungseinrichtung auf. Denkbar ist aber auch, dass die Beladevorrichtung gemäss einer weiteren vorteilhaften Ausgestaltung der Erfindung für das Beladen von unterschiedlichen Steckergehäuseaufnahmen mit korrespondierenden Steckergehäusen unterschiedlicher Bauart ausgebildet ist. Hierzu ist von Vorteil für jede Steckergehäusebauart jeweils eine Speichereinrichtung, eine Zuführeinrichtung - sofern vorgesehen - und vorzugsweise auch eine Bestückungseinrichtung vorhanden. Denkbar ist aber auch, dass eine geringere Anzahl von Bestückungseinrichtungen vorgesehen ist, als Speichereinrichtungen vorhanden sind. Insbesondere wenn die Bestückungseinrichtung einen Bestückungsroboter, insbesondere einen Mehr-Achs-Roboterarm umfasst, vorzugsweise mit einer dreh- und/oder schwenkbaren Greifeinrichtung, die Steckergehäuse mit unterschiedlichen Formen und Grössen zu greifen vermag, kann auch nur eine einzige Bestückungseinrichtung vorgesehen sein, die je nach Bestückungsplan selektiv verschiedene Steckergehäuse von unterschiedlichen Speichereinrichtungen aufnimmt und in korrespondierende Steckergehäuseaufnahmen einbringt.

Gemäss der Erfindung stellt die Beladevorrichtung eine selbstständige Einheit dar, die insbesondere als Nachrüstmodul oder Ergänzungsbaugruppe auch in eine bereits bestehende Kabelverarbeitungsmaschine - etwa wie die aus EP 1 304 773 A1 bekannte Kabelverarbeitungsmaschine - nachträglich integriert werden kann, um das bisher manuell vorgenommene Beladen fortan automatisiert vorzunehmen.

Grundsätzlich kann die Beladevorrichtung aber auch Teil einer Kabelverarbeitungsmaschine der eingangs beschriebenen Art sein. Im diesem Sinne betrifft die vorliegende Erfindung im Weiteren eine Kabelverarbeitungsmaschine zum Bestücken von in Steckergehäuseaufnahmen gehaltenen Steckergehäusen mit konfektionierten Kabelenden. Gattungsgemäss umfasst die Kabelverarbeitungsmaschine wenigstens einen Steckergehäusehalter, der wenigstens eine Steckergehäuseaufnahme aufweist, sowie wenigstens eine Kabelbestückungseinrichtung zum Einbringen wenigstens eines konfektionierten Kabelendes in eine korrespondierende Kabelaufnahme eines Steckergehäuses, das in der wenigstens einen Steckergehäuseaufnahme halterbar ist. Gemäss der Erfindung weist die Kabelverarbeitungsmaschine wenigstens eine erfindungsgemässe Vorrichtung zum Beladen der wenigstens einen Steckergehäuseaufnahme mit einem korrespondierenden Steckergehäuse auf.

Nach einer vorteilhaften Ausgestaltung der Erfindung ist es vorgesehen, dass der wenigstens eine Steckergehäusehalter auf einer Steckergehäusepalette angeordnet ist, insbesondere auf einer verschiebbaren Steckergehäusepalette zum wahlweise Verschieben des Steckergehäusehalters zwischen einer Kabel-Bestückungsposition, in der das eine oder die mehreren konfektionierten Kabelenden in korrespondierende Kabelaufnahmen des einen oder der mehreren Steckergehäuse eingebracht werden, und einer Beladeposition, in der die Steckergehäuseaufnahmen mit korrespondierenden Steckergehäusen beladen werden. Die Verschiebbarkeit kann durch eine einfache Hin- und Her-Bewegung/Bewegbarkeit der Steckergehäusepalette entlang eines Führungsweges realisiert sein, insbesondere, wenn die Kabelverarbeitungsmaschine nur eine Steckergehäusepalette aufweist. Hierzu kann eine einfache mechanische, vorzugsweise angetriebene Verschiebeeinrichtung, etwa eine Linearführung, vorgesehen sein.

Von Vorteil weist die Kabelverarbeitungsmaschine jedoch mehrere Steckergehäusepaletten auf, um gleichzeitig einerseits Steckergehäuse, die in Steckergehäusehaltern auf einer der Steckergehäusepalette gehalten sind, in der Kabel-Bestückungsposition mit Kabelenden zu verbinden und andererseits Steckergehäuseaufnahmen in Steckergehäusehaltern auf einer anderen Steckergehäusepalette in einer Entladeposition zunächst zu entladen (Entnahme von mit Kabelenden verbundenen Steckergehäusen) und anschliessend in einer Beladeposition mit neuen Steckergehäusen wieder zu beladen. Im Falle mehrerer gleichzeitig in der Maschine genutzter Steckergehäusepaletten eignet sich als Verschiebeeinrichtung in vorteilhafter Weise ein sogenannter Palettenwechsler, wie er beispielsweise aus EP 1 304 773 A1 bekannt ist. Die Entlade- und Beladeposition können auch örtlich zusammenfallen bzw. identisch sein.

Um die jeweilige Positionierung der Bestückungseinrichtung relativ zu den zu beladenden Steckergehäuseaufnahmen zu realisieren, kann es alternativ oder zusätzlich zu der oben beschriebenen Verschiebbarkeit der Bestückungseinrichtung vorgesehen sein, dass der wenigstens eine Steckergehäusehalter zum Verschieben des wenigstens einen Steckergehäusehalters relativ zur Bestückungseinrichtung auf einer verschiebbaren Steckergehäusepalette angeordnet ist. Insbesondere kann es in vorteilhafter Weise vorgesehen sein, die Verschiebeinrichtung zum Verschieben der Steckergehäusepalette zwischen der Kabel-Bestückungsposition und der Beladeposition gleichzeitig dafür zu nutzen, um die wenigstens eine Steckergehäuseaufnahme des wenigstens einen Steckergehäusehalters in eine entsprechende Beladeposition mit der Bestückungseinrichtung zu bringen.

Wie nachstehend erläutert, kann es erwünscht oder erforderlich sein, dass auf der verschiebbaren Steckergehäusepalette eine Druckluft-, Unterdruck- und/oder Stromversorgung zur Verfügung steht, d.h. im bewegten System der verschiebbaren Steckergehäusepalette. Um gleichzeitig die Verschiebbarkeit der Steckergehäusepalette zu gewährleisten, kann die Druckluft-, Unterdruck- und/oder Stromversorgung flexible Versorgungsleitungen zwischen Steckergehäusepalette und der entsprechenden Druckluft-, Unterdruck- und/oder Stromquelle umfassen. Jedoch ist es auch denkbar, dass die Druckluft-, Unterdruck- und/oder Stromversorgung zur Realisierung der Verschiebbarkeit der Steckergehäusepalette unterbrochen wird und insbesondere dass eine Verbindung zu der entsprechenden Druckluft-, Unterdruck- und/oder Stromquelle etwa nur an bestimmten Positionen entlang des Verschiebeweges der Steckergehäusepalette gegeben ist. Demnach ist es gemäss einer vorteilhaften Ausgestaltung der Erfindung vorgesehen, dass die Kabelverarbeitungsmaschine wenigstens eine ent-/koppelbare, insbesondere automatisch ent-/koppelnde Druckluft-, Unterdruck- und/oder Stromversorgung zum Bereitstellen von Druckluft, Unterdruck bzw. elektrischer Energie aufweist. Insbesondere kann es vorgesehen sein, dass die verschiebbare Steckergehäusepalette für die ent-/koppelbare Druckluft-, Unterdruck- und/oder Stromversorgung eine, insbesondere automatisch ent-/koppelnde Kupplung aufweist, die mit einer korrespondierenden ortsfesten Gegenkupplung im Bereich der Beladeposition und/oder Entladeposition zusammenwirkt.

Gemäss einer weiteren vorteilhaften Ausgestaltung der Erfindung kann der wenigstens eine Steckergehäusehalter für die wenigstens eine Steckergehäuseaufnahme Haltmittel zum wiederlösbaren Halten eines in der wenigstens einen Steckergehäuseaufnahme aufgenommenen Steckergehäuses aufweisen. Die Haltemittel verhindern zum einen, dass das in der Steckergehäuseaufnahme aufgenommene Steckergehäuse, insbesondere während des Verschiebens der Steckergehäusepalette, versehentlich wieder aus der Steckergehäuseaufnahme herausgelangt. Zum anderen erlauben die Haltemittel die Durchführung eines Zugtests, nachdem die konfektionierten Kabelenden mit Steckergehäusen bestückt wurden und die Steckergehäuse noch in den Steckergehäuseaufnahmen gehalten sind. Mit dem Zugtest wird geprüft, ob die Verbindung zwischen Steckergehäuse und konfektioniertem Kabelenden definierten und geforderten Mindest-Zugbelastungen standhält.

Die Haltmittel für die wenigstens eine Steckergehäuseaufnahme können gemäss verschiedenen bevorzugten Ausgestaltungen der Erfindung folgendes aufweisen:
- wiederlösbare, formschlüssig wirkende Haltemittel, insbesondere mit korrespondierenden Gegenrastmittel an dem auszunehmenden Steckergehäuse zusammenwirkende Rastmittel, vorzugswiese wenigstens einen Rasthaken oder wenigstens eine federbelastete Rastkugel; und/oder
- wiederlösbare reib- und/oder kraftschlüssig wirkende Haltemittel, insbesondere wenigstens ein federbelastetes oder elastisch verformbares oder pneumatisches Klemmmittel, und/oder
- eine schaltbare Ansaugeinrichtung zum Halten eines Steckergehäuses in der Steckergehäuseaufnahme mittels Unterdruck; und/oder
- ein schaltbares magnetisches Haltemittel.

Um neben dem Beladen der Steckergehäuseaufnahmen auch das Entladen der Steckergehäuseaufnahmen im Sinne der Aufgabe der vorliegenden Erfindung zu automatisieren, kann es vorgesehen sein, dass die Haltemittel zum Entnehmen der mit Kabelenden bestückten Steckergehäuse aus den Steckergehäuseaufnahmen automisch lösbar ausgebildet sind und/oder dass der Steckergehäusehalter eine Vorrichtung zum automatischen Entladen der wenigstens einen Steckergehäuseaufnahme umfasst, welche Mittel zum automatisierten Lösen der Haltemittel aufweist. Durch ein automatisiertes Lösen der Haltemittel wird der Aufwand für den Entladeprozess zeitlich wie technisch bereits deutlich reduziert. Denn das bisher manuell durchgeführte Lösen der Haltemittel ist, insbesondere bei Kabelbäumen, deren Kabelenden mit mehreren Steckergehäusen bestückt wurden, sehr zeitaufwendig, da die Steckergehäuse einzelnen nacheinander aus ihren jeweiligen Steckergehäuseaufnahmen gelöst und entnehmen werden müssen. Mit dem automatisierten Lösen der Haltemittel ist das Steckergehäuse jedoch unmittelbar frei entnehmbar und braucht somit im einfachsten Fall nur noch aus der Steckergehäuseaufnahme herausgezogen oder ausgekippt zu werden. Weist der Steckergehäusehalter mehrere Steckergehäuseaufnahmen auf oder sind bei einer Kabelverarbeitungsmaschine mehrere Steckergehäusehalter mit je einer oder mehreren Steckergehäuseaufnahmen vorgesehen, so können die Mittel zum automatisierten Lösen der Haltemittel insbesondere derart ausgebildet sein, dass die Haltemittel für sämtliche Steckergehäuseaufnahmen simultan gelöst werden, so dass in vorteilhafter Weise alle mit Steckergehäusen bestückte Kabelenden in Einem bzw. als Ganzes gleichzeitig entnehmbar sind.

Dabei können die erfindungsgemäss vorgesehenen Mittel zum automatisierten Lösen der Haltemittel etwa durch die Schaltbarkeit bzw. entsprechende Schaltmittel der Ansaugeinrichtung, der pneumatischen Klemmmittel bzw. des magnetischen Haltemittels realisiert sein. Diese Schaltmittel können etwa wenigstens ein steuerbares bzw. schaltbares Fluid- oder Luftventil, wenigstens eine steuerbare bzw. schaltbare Unterdruckquelle, wenigstens eine steuerbare bzw. schaltbare Druckluftquelle, wenigstens eine steuerbare bzw. schaltbare Strom- oder Spannungsquelle und/oder wenigstens einen steuerbaren bzw. schaltbaren elektrischen oder elektronischen Schalter zum Unterbrechen einer elektrisch leitenden Verbindung umfassen.

Des Weiteren können die erfindungsgemäss vorgesehenen Mittel zum automatisierten Lösen der Haltemittel wenigstens einen, vorzugsweise mechanisch wirkenden Aktuator aufweisen. Denkbar ist, dass der Aktuator den Formschluss bei formschlüssig wirkenden Haltemittel löst, etwa die Verrastung von Rast- und Gegenrastmittel beispielsweise durch Verbiegen oder Aufbiegen eines Rasthakens oder einer Rastklemme. Denkbar ist ferner, dass der Aktuator den Reib- oder Kraftschluss bei reib- und/oder kraftschlüssig wirkenden Haltemitteln löst, indem er auf das Steckergehäuse eine Kraft ausübt, die entgegengesetzt und grösser ist, als die dem Reib- oder Kraftschluss entsprechende Haltekraft der reib- und/oder kraftschlüssig wirkenden Haltemittel.

Um das Entladen des oder der Steckergehäusehalter bzw. Steckergehäuseaufnahmen im Sinne der Automatisierungsaufgabe weiterzuentwickeln, kann der wenigstens eine Steckergehäusehalter nach einer weiteren Ausgestaltung für die wenigstens eine Steckergehäuseaufnahme Ausgebemittel zum Ausgeben eines in der Steckergehäuseaufnahme gehaltenen Steckergehäuses aufweisen. Die Ausgebemittel sind derart ausgebildet, dass sie aktiv ein in der Steckergehäuseaufnahme gehaltenes Steckergehäuse aus der Steckergehäuseaufnahme herausfördern, insbesondere auswerfen oder ausstossen. Dabei können die Ausgebemittel für die wenigstens eine Steckergehäuseaufnahme einen Austosskolben, insbesondere einen pneumatisch betätigbaren oder magnetisch betätigbaren oder mittels Federkraft betätigbaren Austosskolben, und/oder Druckluftmittel zum unmittelbaren Beaufschlagen des in der wenigstens einen Steckergehäuseaufnahme gehaltenen bzw. aufnehmbaren Steckergehäuses aufweisen. Wenn der Steckergehäusehalter mehrere Steckergehäuseaufnahmen aufweist, so ist es denkbar, dass der Steckergehäusehalter für wenigstens zwei der mehreren Steckergehäuseaufnahmen, insbesondre für jede Steckergehäuseaufnahme je ein separates Ausgebemittel aufweist, beispielsweise je einen separat pneumatisch betätigbaren Austosskolben.

Umgekehrt kann der Steckergehäusehalter aber auch im Falle, dass er mehrere Steckergehäuseaufnahmen umfasst, in vorteilhafter Weise für wenigstens zwei der mehreren, vorzugsweise für alle Steckergehäuseaufnahmen ein gemeinsames Ausgebemittel zum gemeinsamen Ausgeben der in den wenigstens zwei Steckergehäuseaufnahmen gehaltenen bzw. aufnehmbaren Steckergehäuses aufweisen. Hierdurch reduziert sich der technische Aufwand für das automatisierte Entladen der Gehäuseaufnahmen in besonderer Weise. Gemäss einer bevorzugten Ausgestaltung kann das gemeinsame Ausgebemittel für die wenigstens zwei Steckergehäuseaufnahmen beispielsweise je einen Austosskolben für jede der wenigstens zwei Steckergehäuseaufnahmen aufweisen, die durch einen gemeinsamen Bestätigungsmechanismus, insbesondere pneumatisch oder magnetisch oder mittels Federkraft, gemeinsam betätigbar sind. Besonders bevorzugt kann das gemeinsame Ausgebemittel je einen Austosskolben für jede der wenigstens zwei Steckergehäuseaufnahmen aufweisen, die mechanisch, insbesondere über ein verbindendes Trägerelement, miteinander verbunden und durch einen gemeinsamen Bestätigungsmechanismus, insbesondere pneumatisch oder magnetisch oder mittels Federkraft, gemeinsam betätigbar sind. Alternativ kann das gemeinsame Ausgebemittel aber auch Druckluftmittel zum gemeinsamen, unmittelbaren Beaufschlagen der in den wenigstens zwei Steckergehäuseaufnahmen gehaltenen bzw. aufnehmbaren Steckergehäuses aufweisen.

Nach einer besonders bevorzugten Ausgestaltung ist das Ausgebemittel bzw. das gemeinsame Ausgebemittel dazu ausgebildet, die Haltemittel vor oder beim Ausgeben eines in der Steckergehäuseaufnahme gehaltenen Steckergehäuses zu lösen, so dass das automatische Ausgeben gleichzeitig auch das automatische Freigeben bzw. Lösen der Steckergehäuse aus den Haltemitteln bewirkt. Damit können die Ausgebemittel gleichzeitig auch eine mögliche Realisierung der erfindungsgemäss vorgesehenen Mittel zum automatischen Lösen der Haltermittel darstellen. Sind die Haltemittel derart ausgebildet, dass sie das Steckergehäuse reib- und/oder kraftschlüssig in der Steckergehäuseaufnahme halten, so kann das Ausgebemittel bzw. das gemeinsame Ausgebemittel zum Lösen der Haltemittel in vorteilhafter Weise derart ausgebildet sein, dass es beim Ausgeben auf ein in der Steckergehäuseaufnahme gehaltenes Steckergehäuse eine Ausgebekraft ausübt, die grösser ist, als die dem Reib- oder Kraftschluss entsprechende Haltekraft der reib- und/oder kraftschlüssig wirkenden Haltemittel.

Weiterhin kann eine Aufnahmeeinrichtung zum Aufnehmen wenigstens eines mit einem Steckergehäuse bestückten Kabelendes beim oder nach dem Ausgeben des in der Steckergehäuseaufnahme gehaltenen Steckergehäuses vorgesehen sein, insbesondere zum gleichzeitigen Aufnehmen mehrerer mit Steckergehäusen bestückten Kabelenden beim oder nach dem gleichzeitigen Ausgeben der Steckergehäuse. Gemäss einer vorteilhaften Ausgestaltung kann die Aufnahmeeinrichtung wenigstens eine zumindest zweizinkige Sammelgabel oder einen Sammelkamm aufweisen. Auch kann für die Aufnahmeeinrichtung eine Verschiebeeinrichtung vorgesehen sein, um diese etwa in der Entladeposition bzw. Ent-/Beladeposition in Ausgeberichtung aus den Steckergehäuseaufnahmen vor und ggf. unterhalb der Steckergehäuseaufnahmen zu positionieren.

Weitere Ziele, Vorteile und Anwendungsmöglichkeiten der vorliegenden Erfindung ergeben sich aus der nachfolgenden Beschreibung eines Ausführungsbeispiels der Erfindung sowie anhand der beigefügten Figuren.

Es zeigen:
- Fig. 1: perspektivische Ansicht eines möglichen Ausführungsbeispiels einer Kabelverarbeitungsmaschine mit einer erfindungsgemässen Beladevorrichtung;
- Fig. 2: perspektivische Ansicht einer Kabelbestückungseinrichtung sowie eines Steckergehäusehalters gemäss eines möglichen Ausführungsbeispiels einer Kabelverarbeitungsmaschine;
- Fig. 3: perspektivische Ansicht des Palettenwechslers der Kabelverarbeitungsmaschine gemäss Fig. 1;
- Fig. 4-8: perspektivische Ansicht eines möglichen Ausführungsbeispiels einer erfindungsgemässen Beladevorrichtung;
- Fig. 9: perspektivische Ansicht eines möglichen Ausführungsbeispiels einer Steckergehäusepalette mit Steckergehäusehalter;
- Fig. 10: Querschnitt durch Steckergehäusepalette mit Steckergehäusehalter gemäss Fig. 9; und
- Fig. 11-15: perspektivische Darstellung eines Entladevorgangs gemäss der vorliegenden Erfindung.

Fig. 1 zeigt in perspektivischer Ansicht ein Ausführungsbeispiel einer Kabelverarbeitungsmaschine 1 mit einer möglichen Realisierung einer erfindungsgemässen Beladevorrichtung 100. Die nachfolgend exemplarisch beschriebene Kabelverarbeitungsmaschine 1 ist insbesondere für die Konfektionierung und Bestückung von Kabelbäumen ausgebildet. Um Kabelbäume mit mehreren Steckergehäusen verarbeiten zu können, werden die zu bestückenden Steckergehäuse 300 in Steckergehäuseaufnahmen 200 eines Steckergehäusehalters 210 gehalten, welcher auf einer sogenannten Steckergehäusepalette 220 angeordnet ist. Die vorliegend dargestellte Kabelverarbeitungsmaschine 1 verfügt über zwei Steckergehäusepaletten 220, wobei sich jeweils eine Palette 220 in einer Kabel-Bestückungsposition befindet (vgl. rechte Seite der Fig. 1 und insbesondere Fig. 2), in der konfektionierte Kabelenden 400 (in Fig. 1 nicht dargestellt) mittels einer Kabelbestückungseinrichtung 10 in korrespondierende Kabelaufnahmen 310 der Steckergehäuse 300 eingebracht werden. Während des laufenden Bestückungsprozesses mit dieser ersten Palette befindet sich eine zweite Palette 220 in einer Ent-/Beladeposition (vgl. linke Seite der Fig. 1), wo der fertige Kabelbaum - vorzugsweise automatisch - entnommen wird und die auf der Palette angeordneten Steckergehäuseaufnahmen 200 mithilfe der Beladungsvorrichtung 100 mit neuen Steckergehäusen 300 versehen werden. Ist der Bestückungsprozess abgeschlossen und die zweite Palette fertig vorbereitet, wird der Palettenwechsel ausgelöst, bei dem die beiden Paletten 220 mittels eines sogenannten Palettenwechslers 260 automatisch getauscht werden, so dass die erste Palette 220 mit den fertig bestückten Kabelenden in die Ent-/Beladeposition verfährt, während die zweite Palette 220 mit den unbestückten Steckergehäusen 300 in die Kabel-Bestückungsposition gebracht wird, um dort mit konfektionierten Kabelenden 400 in Verbindung gebracht zu werden.

Der Palettenwechsler 260 ist im Detail in Fig. 3 dargestellt, die den Palettenwechsler 260 während des Wechselvorgangs zeigt. Der Palettenwechsler 260 verfügt über zwei horizontale Schienen 261, 262, auf denen die Paletten 220, welche auf Wagen 263, 264 befestigt sind, bewegt werden können. Die Bewegung erfolgt durch Zahnriemen 265, welche in Zahnsegmente 266 eingreifen, die jeweils oben und unten an den Wagen 263, 264 angeordnet sind (Details siehe auch Fig. 9). Damit die Wagen 263, 264 von der oberen Schiene 261 zur unteren Schiene 262 und umgekehrt gebracht werden können, verfügt der Palettenwechsler über vertikale Lifte 267, an denen je ein Schienen-Verlängerungsstück 268 angebracht ist. Sobald ein Wagen 263, 264 durch den Zahnriemen 265 vollständig auf ein Verlängerungsstück 268 bewegt wurde, kann die Vertikalbewegung ausgeführt werden. Üblicherweise erfolgt der Palettenwechsel im Uhrzeigersinn, wie dies mit den Pfeilen P angeordnet ist. Die Lifte 267 sind mit Servoachsen angetrieben und können dadurch beliebige Zwischenstellungen anfahren.

Die Fig. 4-8 zeigen in Kombination mit Fig. 1 Details eines möglichen Ausführungsbeispiels einer erfindungsgemässen Beladevorrichtung 100, wie sie vorliegend in der Kabelverarbeitungseinrichtung gemäss Fig. 1 zum Einsatz kommt. Erfindungsgemäss weist die Beladevorrichtung 100 wenigstens eine Speichereinrichtung 110 zum Speichern und Bereitstellen von Steckergehäusen 300 wenigstens einer Bauart auf. Ferner zeichnet sich die erfindungsgemässe Beladevorrichtung durch wenigstens eine Bestückungseinrichtung 120 aus, die dazu ausgebildet ist, ein oder mehrere Steckergehäuse 300 aus der wenigstens einen Speichereinrichtung 110 in eine bzw. mehrere korrespondierende Steckergehäuseaufnahmen 200 einzubringen. Im vorliegend gezeigten Ausführungsbeispiel ist die Beladevorrichtung 100 zum gleichzeitigen Beladen eines Steckergehäusehalters 210 mit zwei verschiedenen Steckergehäusetypen ausgebildet (vgl. Fig. 8). Hierzu umfasst die Speichereinrichtung 110 für jeden Steckergehäusetyp je einen sogenannten Rütteltopf 111, 112, in dem die entsprechenden Steckergehäuse 300 bevorratet sind und für den weiteren Verarbeitungsprozess sortiert und lagerichtig bereitgestellt werden. Entsprechend weist die Beladevorrichtung 100 für jeden der Steckergehäusetypen je eine Bestückungseinrichtung 120 auf, welche die Steckergehäuseaufnahmen 200 im Steckergehäusehalter 210 auf der Steckergehäusepalette 220 automatisch befüllt.

Zwischen jeder der Bestückungseinrichtungen 120 und den zugeordneten Speichereinrichtungen 110 ist je eine Zuführeinrichtung 130 vorgesehen, die im vorliegenden Ausführungsbeispiel als Linearförderstrecke 131, 132 für je eine der beiden verschiedenen Steckergehäusetypen ausgebildet ist. Die beiden Gehäusetypen werden in den Rütteltöpfen 111, 112 sortiert und lagerichtig nebeneinander in die beiden Linearförderstrecken 131, 132 übergeben. Die beiden Linearförderstrecken 131, 132 verfügen im vorliegenden Ausführungsbeispiel über Schwingförderer, die entlang einer Führungsschiene eine kontinuierliche Förderung von Steckergehäusen 300 beider Bauarten ermöglichen.

Am Ende jeder Linearförderstrecke 131, 132 ist eine Blockiervorrichtung 133, bestehend aus einem Schieber und einem Pneumatikzylinder, angeordnet, mit dem die Förderung gesteuert, insbesondere unterbrochen werden kann, indem beispielsweise ein Steckergehäuse 300 eingeklemmt wird.

Die beiden Linearförderstrecken 131, 132 bringen die jeweiligen Steckergehäuse 300 in korrekter Lage zu den jeweiligen Bestückungseinrichtungen 120. Im vorliegend dargestellten Ausführungsbeispiel umfasst jede der beiden Bestückungseinrichtungen 120 eine Förder- oder Ausgebeeinrichtung 121, die dazu ausgebildet ist, von der jeweiligen Zuführeinrichtung 130 zugeführte Steckergehäuse 300 in korrespondierende Steckergehäuseaufnahmen 200 einzubringen. Jede der beiden Förder- bzw. Ausgebeeinrichtungen 121 weist hierzu eine Führungsbahn 123 auf, welche jeweils eine Reihe von hintereinander liegenden Steckergehäusen 300 aufnehmen können. Die Führungsbahnen 123 dienen insoweit gleichzeitig als Zwischenspeicher 123, um der jeweiligen Bestückungseinrichtung 120 zugeführte Steckergehäuse 300 zwischen zu speichern. Die Führungsbahnen 123 sind rechtwinklig zu den Linearförderstrecken 131, 132 und in Verlängerung der Steckergehäuseaufnahmen 200 der Steckergehäusehalter 210 angeordnet. Hinter jeder Führungsbahn 123 befindet sich ein pneumatischer Ausstosskolben 122, dessen Hub wenigstens einer Länge eines Steckergehäuses 300 beträgt, sodass beim Ausfahren des Ausstosskolbens die ganze Reihe der Steckergehäuse 300 um die Länge eines Steckergehäuses 300 bewegt wird.

Bei dem vorliegend dargestellten Ausführungsbeispiel der Beladevorrichtung 100 ist ferner eine Verschiebeeinrichtung 124 vorgesehen, um wenigstens die beiden Bestückungseinrichtungen 120 relativ zu den zu bestückenden Steckergehäuseaufnahmen 200 zu verschieben, insbesondere zum Verschieben der Bestückungseinrichtungen 120 in eine entsprechende Beladeposition für jede der zu bestückenden Steckergehäuseaufnahmen 200. Dies ist im vorliegenden Ausführungsbeispiel mit einem Schlitten 125 realisiert, welcher mit einer pneumatischen Linearachse bewegt werden kann.

Anhand der Fig. 4-8 wird nachfolgend ein beispielhafter Beladevorgang bzw. ein beispielhaftes Beladeverfahren beschrieben: Ausgehend von der Ausgangsstellung (vgl. Fig. 4) werden die Blockiervorrichtungen 133 betätigt, sodass die Zuführung von Steckergehäusen 300 in die jeweiligen Bestückungseinrichtungen 120 unterbrochen ist. Anschliessend fährt der Schlitten 125 in Längsrichtung der Führungsbahnen 123 nach vorne, bis die Führungsbahnen 123 vor den zu befüllenden Steckergehäuseaufnahmen 200 stehen (vgl. Fig. 5). Als nächstes werden die Ausstosskolben 122 ausgefahren, wodurch das jeweils vorderste Steckergehäuse 300 von der Führungsbahn 123 in die jeweilige Steckergehäuseaufnahmen 200 im Steckergehäusehalter 210 geschoben wird (vgl. Fig. 6). Danach fährt der Schlitten 125 zurück und die Ausstosskolben 122 werden eingefahren (vgl. Fig. 7). Im Anschluss werden die Blockiervorrichtungen 133 gelöst, wodurch das jeweils nächste Steckergehäuse 300 von der jeweiligen Linearförderstrecke 131, 132 in die Führungsbahn transportiert wird. Die Steckergehäusepalette 220 wird vom Lift 267 (vgl. Fig. 3) nach oben bewegt bis die nächsten zu befüllenden Steckergehäuseaufnahmen 200 vor den Führungsbahnen 123 stehen (vgl. Fig. 8). Diese Schritte werden wiederholt, bis alle Steckergehäuseaufnahmen 200 des Steckergehäusehalters 210 beladen sind.

Fig. 9 zeigt - wie bereits oben erwähnt - eine auf einem Wagen 263 angeordnete Steckergehäusepalette 220 mit einem Steckergehäusehalter 210, der Steckergehäuseaufnahmen 200 für zwei verschiedene Steckergehäusetypen aufweist, welche in zwei vertikalen Reihen angeordnet sind. Fig. 10 ist ein Schnitt durch den Steckergehäusehalter 210 gemäss Fig. 9. Der Schnitt zeigt die beiden Steckergehäuse 300 unterschiedlicher Bauart, welche in jeweils der Aussenform des Steckergehäuses 300 angepassten bzw. korrespondierenden Steckergehäuseaufnahmen 200 platziert sind. In den Fig. 9 und 10 nicht dargestellte Halteelemente stellen sicher, dass die Steckergehäuse während des Bestückungsprozesses in den Steckergehäuseaufnahmen 200 verbleiben. Abhängig vom zu verarbeitenden Material kann es sich bei den Haltemittel um einfache reibschlüssige Systeme - wie etwa Kugeldruckstücke - handeln. Alternativ können auch formschlüssige Elemente wie Klinken vorhanden sein, die zum Entnehmen der Gehäuse aktiv geöffnet werden müssen. Wie Fig. 10 ausserdem zu entnehmen ist, ist zum automatischen Entladen der Steckergehäuse 300 pro Steckergehäuseaufnahmen 200 ein Ausgebemittel 230, vorliegend ein pneumatisch betätigter Ausstosskolben 231 vorhanden, welcher im drucklosen Zustand von einer Feder 232 in der eingefahrenen Stellung gehalten wird. Falls zum Entnehmen der Steckergehäuse eine Klinke geöffnet werden muss, kann der Ausstosskolben so ausgebildet sein, dass er auf dem ersten Abschnitt des Ausstosshubes die Klinke öffnet.

Anhand der Fig. 11-15 wird nachfolgend ein beispielhafter Entladevorgang bzw. ein beispielhaftes Entladeverfahren fertig bestückter Steckergehäuse 300 beschrieben. Nach Abschluss des Bestückungsvorgangs der konfektionierten Kabelenden 400 mit den in auf der ersten Steckergehäusepalette 220 angeordneten Steckergehäusen 300 (vgl. Fig. 2) sowie nach Abschluss des Beladevorgangs der Steckergehäuseaufnahmen 200 auf der zweiten Steckergehäusepalette 220 fährt die zweite Steckergehäusepalette 220 nach links in die Beladeposition, während die vollständig mit Gehäusen beladene erste Steckergehäusepalette 220 nach rechts zur Kabel-Bestückungsposition verfährt (Fig. 11 und Fig. 12). Wie insbesondere Fig. 11 zu entnehmen ist, ist bei der vorliegenden Ausführungsform der Kabelverarbeitungsmaschine 1 auf der linken Seite des Palettenwechslers 260 im Bereich der Beladeposition eine Aufnahmeeinrichtung 250 zum Aufnehmen der mit den einen Steckergehäusen bestückten Kabelenden 400 vorgesehen, um beim oder nach dem Ausgeben des in der Steckergehäuseaufnahme 200 gehaltenen Steckergehäuses 300 das System aus Kabelende und Steckergehäuse sicher aufzunehmen. Bei der vorliegenden Ausführungsform ist die Aufnahmeeinrichtung 250 insbesondere zum gleichzeitigen Aufnehmen mehrerer mit Steckergehäusen 300 bestückten Kabelenden 400 ausgebildet. Konkret besteht die Aufnahmeeinrichtung 250 im vorliegenden Ausführungsbeispiel aus zwei jeweils zweizinkigen Gabeln 251, die mit einer pneumatischen Hubeinheit zwischen zwei Stellungen vertikal verfahren werden können. Sobald die erste Steckergehäusepalette 220 der linken Seite angekommen ist, fährt die Doppel-Gabel 251 im nächsten Schritt nach oben, sodass Kabelenden 400 von der Doppel-Gabel 251 gefangen werden (vgl. Fig. 13). Anschliessend werden alle Ausstosskolben 231 des Steckergehäusehalters 210 gemeinsam ausgefahren, wodurch die Steckergehäuse 300 ausgeworfen und entlang der Doppel-Gabel nach unten rutschen (Fig. 14). Um die Druckluft für den Ausstossvorgang bereitzustellen, kann eine pneumatische Kupplung (hier nicht dargestellt) ausfahren, die hinter der Steckergehäusepalette 220 ortsfest angeordnet ist. Im nächsten Schritt fährt die Doppel-Gabel 251 wieder nach unten. In dieser Stellung hat der Bediener die Möglichkeit, die Kabelenden 400 bzw. den Kabelbaum zu einem beliebigen Zeitpunkt zu entnehmen (vgl. Fig. 15). Die Aufnahmeeinrichtung 250, insbesondere die Doppel-Gabel 251 kann derart ausgebildet sein, dass sie mehrere Kabelbäume aufnehmen kann, sodass nicht nach jedem Zyklus der gerade fertig gestellte Kabelbaum entnommen werden muss.

## Patentansprüche

1. Vorrichtung (100) zum Beladen von Steckergehäuseaufnahmen (200) mit korrespondierenden Steckergehäusen (300) wenigstens einer Bauart, insbesondere zur Verwendung bei einer Kabelverarbeitungsmaschine (1) zum Bestücken von konfektionierten Kabelenden (400) mit in Steckergehäuseaufnahmen (200) gehaltenen Steckergehäusen (300), mit wenigstens einer Speichereinrichtung (110) zum Speichern und Bereitstellen der Steckergehäuse (300) sowie wenigstens einer Bestückungseinrichtung (120), die dazu ausgebildet ist, ein oder mehrere Steckergehäuse (300) aus der wenigstens einen Speichereinrichtung (110) in eine bzw. mehrere korrespondierende Steckergehäuseaufnahmen (200) einzubringen, sowie mit einer zwischen der Speichereinrichtung (110) und der Bestückungseinrichtung (120) angeordneten Zuführeinrichtung (130), die dazu ausgebildet ist, Steckergehäuse (300), insbesondere sortiert und/oder lagerichtig, von der Speichereinrichtung (110) in die Bestückungseinrichtung (120) zu überführen, **dadurch gekennzeichnet, dass** die Zuführeinrichtung (130) eine Linearförderstrecke (131, 132) und eine Schwingförder-Einrichtung aufweist, wobei die Zuführeinrichtung (130) eine Blockiervorrichtung (133), insbesondere einen Schieber oder einen Verschluss, aufweist, um das Zuführen von Steckergehäusen (300) von der Speichereinrichtung (110) in die Bestückungseinrichtung (120) zu kontrollieren, insbesondere zu unterbrechen.

2. Vorrichtung (100) nach Anspruch 1, **dadurch gekennzeichnet, dass** die wenigstens eine Speichereinrichtung (110) einen Rütteltopf (111, 112) aufweist, der insbesondere dazu ausgebildet ist, um die darin aufnehmbaren Steckergehäuse (300) sortiert und lagerichtig bereit zu stellen.

3. Vorrichtung (100) nach einem der vorhergehenden Ansprüche, **dadurch gekennzeichnet, dass** die Speichereinrichtung (110) wenigstens ein Magazin, insbesondere ein Stangenmagazin, Trommelmagazin, Tellermagazin, Kurvenmagazin, Röhrenmagazin oder Schneckenmagazin, aufweist, um die darin aufgenommenen Steckergehäuse (300) sortiert und lagerichtig bereit zu stellen.

4. Vorrichtung (100) nach einem der vorhergehenden Ansprüche, **dadurch gekennzeichnet, dass** die Bestückungseinrichtung (120) einen Bestückungsroboter, insbesondere einen Pick-and-Place-Roboter umfasst, der dazu eingerichtet ist, vorzugsweise mit Hilfe einer Greifeinrichtung, von der Speichereinrichtung (110) bereit gestellte oder - sofern vorhanden - von der Zuführeinrichtung (130) zugeführte Steckergehäuse aufzunehmen, zu korrespondierenden Steckergehäuseaufnahmen (200) zu transferieren und darin zu einzubringen.

5. Vorrichtung (100) nach einem der vorhergehenden Ansprüche, **dadurch gekennzeichnet, dass** die Bestückungseinrichtung (120) eine Förder- oder Ausgebeeinrichtung (121) aufweist, insbesondere einen pneumatisch betätigbaren oder magnetisch betätigbaren oder mittels Federkraft betätigbaren Austosskolben (122), die dazu ausgebildet ist, von der Speichereinrichtung (110) bereit gestellte oder - sofern vorhanden - von der Zuführeinrichtung (130) zugeführte Steckergehäuse (300) in korrespondierende Steckergehäuseaufnahmen (200) einzubringen.

6. Vorrichtung (100) nach einem der vorhergehenden Ansprüche, **dadurch gekennzeichnet, dass** die Bestückungseinrichtung (120) wenigstens einen Zwischenspeicher (123) aufweist, um der Bestückungseinrichtung (120) zugeführte Steckergehäuse (300) zwischen zu speichern.

7. Vorrichtung (100) nach einem der vorhergehenden Ansprüche, **gekennzeichnet durch** eine wenigstens eindimensional, vorzugsweise wenigstens zweidimensional, besonders bevorzugt wenigstens dreidimensional bewegbare Verschiebeeinrichtung (124) zum Verschieben wenigstens der Bestückungseinrichtung (120) relativ zu den zu bestückenden Steckergehäuseaufnahmen (200), insbesondere zum Verschieben der Bestückungseinrichtung (120) in eine entsprechende Beladeposition für jede der zu bestückenden Steckergehäuseaufnahmen (200).

8. Kabelverarbeitungsmaschine (1) zum Bestücken von konfektionierten Kabelenden (400) mit in Steckergehäuseaufnahmen (200) gehaltenen Steckergehäusen (300) wenigstens einer Bauart, mit wenigstens einem Steckergehäusehalter (210), der wenigstens eine Steckergehäuseaufnahme (200) aufweist, und mit wenigstens einer Kabelbestückungseinrichtung (10) zum Einbringen wenigstens eines konfektionierten Kabelendens (400) in eine korrespondierende Kabelaufnahme (310) eines Steckergehäuses (300), das in der wenigstens einen Steckergehäuseaufnahme (200) halterbar ist, **gekennzeichnet durch** wenigstens eine Vorrichtung (100) nach einem der Ansprüche 1 bis 7 zum Beladen der wenigstens einen Steckergehäuseaufnahme (200) mit einem korrespondierenden Steckergehäuse (300).

9. Kabelverarbeitungsmaschine (1) nach Anspruch 8, **dadurch gekennzeichnet, dass** der wenigstens eine Steckergehäusehalter (210) auf einer Steckergehäusepalette (220) angeordnet ist, insbesondere auf einer verschiebbaren Steckergehäusepalette (220) zum wahlweise Verschieben des Steckergehäusehalters zwischen einer Kabel-Bestückungsposition, in der das eine oder die mehreren konfektionierten Kabelenden (400) in korrespondierende Kabelaufnahmen (310) des einen oder der mehreren Steckergehäuse (300) eingebracht werden, und zumindest einer Beladeposition, in der die Steckergehäuseaufnahmen (200) mit korrespondierenden Steckergehäusen (300) beladen werden; und/oder dass der wenigstens eine Steckergehäusehalter (210) zum Verschieben des wenigstens einen Steckergehäusehalters (210) relativ zur Bestückungseinrichtung (120) der Beladevorrichtung (100) auf einer verschiebbaren Steckergehäusepalette (220) angeordnet ist, um die wenigstens eine Steckergehäuseaufnahme (200) des wenigstens einen Steckergehäusehalters (210) in eine entsprechende Beladeposition mit der Bestückungseinrichtung (120) zu bringen.

10. Kabelverarbeitungsmaschine (1) nach Anspruch 9, **gekennzeichnet durch** wenigstens eine ent-/koppelbare, insbesondere automatisch ent-/koppelnde Druckluft-, Unterdruck- und/oder Stromversorgung zum Bereitstellen von Druckluft, Unterdruck bzw. elektrischer Energie auf der verschiebbaren Steckergehäusepalette (220).

11. Kabelverarbeitungsmaschine (1) nach Anspruch 10, **dadurch gekennzeichnet, dass** die verschiebbare Steckergehäusepalette (220) für die ent-/koppelbare Druckluft-, Unterdruck- und/oder Stromversorgung eine, insbesondere automatisch ent-/koppelnde Kupplung aufweist, die mit einer korrespondierenden ortsfesten Gegenkupplung im Bereich der Beladeposition zusammenwirkt.

12. Kabelverarbeitungsmaschine (1) nach einem der Ansprüche 8 bis 11, **dadurch gekennzeichnet, dass** der Steckergehäusehalter (210) für die wenigstens eine Steckergehäuseaufnahme (200) Haltmittel zum wiederlösbaren Halten eines in der Steckergehäuseaufnahme aufnehmbaren Steckergehäuses (300)aufweist und bevorzugt eine Vorrichtung zum automatischen Entladen der wenigstens einen Steckergehäuseaufnahme (200) umfasst, welche Mittel zum automatisierten Lösen der Haltemittel aufweist.

## Claims

1. A device (100) for loading connector housing mounts (200) with corresponding connector housings (300) of at least one type, particularly for use in a cable processing machine (1) for placing assembled cable ends (400) with connector housings (300) held in connector housing mounts (200), having at least one storage device (110) for storing and providing the connector housing (300) and at least one placement device (120), which is constructed for introducing one or more connector housings (300) from the at least one storage device (110) into one or more corresponding connector housing mounts (200),
and also having a supply device (130) arranged between the storage device (110) and the placement device (120), which is constructed for transferring connector housings (300), particularly in a sorted and/or correctly positioned manner, from the storage device (110) to the placement device (120),
**characterized in that**
the supply device (130) has a linear conveyor section (131, 132) and an oscillating conveyor, wherein the supply device (130) has a locking device (133), and in particular a bolt or a lock, in order to control, particularly interrupt, the supplying of connector housings (300) from the storage device (110) to the placement device (120).

2. The device (100) according to Claim 1, **characterized in that** the at least one storage device (110) has a vibrating bowl (111, 112), which is in particular constructed in order to provide the connector housings (300), which can be accommodated therein, in a sorted and correctly positioned manner.

3. The device (100) according to one of the preceding claims, **characterized in that** the storage device (110) has at least one magazine, particularly a bar magazine, drum magazine, disc magazine, curved magazine, tubular magazine or helical magazine, in order to provide the connector housings (300) accommodated therein in a sorted and correctly positioned manner.

4. The device (100) according to one of the preceding claims, **characterized in that** the placement device (120) comprises a placement robot, particularly a pick-and-place robot, which is set up, preferably with the aid of a gripping device, for accommodating connector housings provided by the storage device (110) or - if present - supplied by the supply device (130), transferring the connector housings to corresponding connector housing mounts (200) and introducing the connector housings into the connector housing mounts.

5. The device (100) according to one of the preceding claims, **characterized in that** the placement device (120) has a conveying device or dispensing device (121), particularly an ejector piston (122), which can in particular be actuated pneumatically or actuated magnetically or actuated by means of spring force and is constructed for introducing connector housings (300), provided by the storage device (110) or - if present - supplied by the supply device (130), into corresponding connector housing mounts (200).

6. The device (100) according to one of the preceding claims, **characterized in that** the placement device (120) has at least one temporary storage device (123) in order to temporarily store connector housings (300) supplied to the placement device (120).

7. The device (100) according to one of the preceding claims, **characterized by** a displacement device (124), which can be moved at least one-dimensionally, preferably at least two-dimensionally, particularly preferably at least three-dimensionally, for displacing at least the placement device (120) relatively to the connector housing mounts (200) to be populated, particularly for displacing the placement device (120) into in a corresponding loading position for each of the connector housing mounts (200) to be populated.

8. A cable processing machine (1) for populating assembled cable ends (400) with connector housings (300) of at least one type held in connector housing mounts (200), having at least one connector housing holder (210), which has at least one connector housing mount (200), and having at least one cable placement device (10) for introducing at least one assembled cable end (400) into a corresponding cable mount (310) of a connector housing (300), which can be held in the at least one connector housing mount (200), **characterized by** at least one device (100) according to one of Claims 1 to 7, for loading the at least one connector housing mount (200) with a corresponding connector housing (300).

9. The cable processing machine (1) according to Claim 8, **characterized in that** the at least one connector housing holder (210) is arranged on a connector housing pallet (220), particularly on a displaceable connector housing pallet (220) for the optional displacement of the connector housing holder between a cable placement position, in which the one or the plurality of assembled cable ends (400) are introduced into corresponding cable mounts (310) of the one or more connector housings (300), and at least one loading position, in which the connector housing mounts (200) are loaded with corresponding connector housings (300); and/or **in that** the at least one connector housing holder (210) is arranged on a displaceable connector housing pallet (220) for displacing the at least one connector housing holder (210) relatively to the placement device (120) of the loading device (100), in order to bring the at least one connector housing mount (200) of the at least one connector housing holder (210) into in a corresponding loading position with the placement device (120).

10. The cable processing machine (1) according to Claim 9, **characterized by** at least one compressed-air supply, negative-pressure supply and/or power supply, which can be (un)coupled and in particular automatically (un)couples, for providing compressed air, negative pressure or electrical energy on the displaceable connector housing pallet (220).

11. The cable processing machine (1) according to Claim 10, **characterized in that** the displaceable connector housing pallet (220) has an, in particular automatically (un)coupling, coupling for the compressed-air supply, negative-pressure supply and/or power supply, which can be (un)coupled, which coupling interacts with a corresponding fixed mating coupling in the region of the loading position.

12. The cable processing machine (1) according to one of Claims 8 to 11, **characterized in that** the plug housing holder (210) for the at least one connector housing mount (200) has holding means for releasable holding of a connector housing (300), which can be accommodated in the connector housing mount, and preferably comprises a device for automatically unloading the at least one connector housing mount (200), which has means for automatically releasing the holding means.

## Revendications

1. Dispositif (100) de chargement de supports de boîtiers de prises (200), comportant des boîtiers de prise correspondants (300) d'au moins un type, destinés en particulier à être utilisés dans une machine de transformation de câbles (1) pour équiper des extrémités confectionnées de câbles (400) avec des boîtiers de prises (300) maintenus dans des supports de boîtiers de prises (200), au moins un dispositif de rangement (110) pour ranger et mettre à disposition les boîtiers de prises (300) et au moins un dispositif d'équipement (120) qui est conçu pour incorporer un ou plusieurs boîtiers de prises (300) provenant de l'au moins un dispositif de rangement (110) dans un ou plusieurs supports de boîtiers de prises correspondants (200), de même qu'un dispositif d'acheminement (130) disposé entre le dispositif de rangement (110) et le dispositif d'équipement (120) et qui est conçu pour transférer des boîtiers de prises (300), en particulier triés et/ou positionnés correctement, du dispositif de rangement (110) vers le dispositif d'équipement (120), **caractérisé en ce que** le dispositif d'acheminement (130) présente un parcours de transport linéaire (131,132) et un dispositif de transport oscillant, le dispositif d'acheminement (130) présentant un dispositif de blocage (133), en particulier une tirette ou un obturateur pour contrôler, en particulier pour interrompre, l'acheminement de boîtiers de prises (300) du dispositif de rangement (110) vers le dispositif d'équipement (120).

2. Dispositif (100) selon la revendication 1, **caractérisé en ce que** l'au moins un dispositif de rangement (110) présente un bol vibrant (111,112) qui est en particulier conçu pour mettre à disposition les boîtiers de prises (300) pouvant être reçus dedans en état trié et en position correcte.

3. Dispositif (100) selon une des revendications précédentes, **caractérisé en ce que** le dispositif de rangement (110) présente au moins un magasin, en particulier un magasin en forme de barre, un magasin en tambour, un magasin à plateau, un magasin courbé, un magasin tubulaire ou un magasin hélicoïdal pour mettre à disposition les boîtiers de prises (300) reçus dedans en état trié et en position correcte

4. Dispositif (100) selon une des revendications précédentes, **caractérisé en ce que** le dispositif d'équipement (120) comprend un robot d'équipement, en particulier un robot de ramassage et de placement qui est conçu pour prendre en charge, de préférence à l'aide d'un dispositif de préhension, des boîtiers de prises mis à disposition par le dispositif de rangement (110) ou - s'il y en a un - acheminés par le dispositif d'acheminement (130), les transférer dans des supports de boîtiers de prises correspondants (200) et les incorporer dedans.

5. Dispositif (100) selon une des revendications précédentes, **caractérisé en ce que** le dispositif d'équipement (120) présente un dispositif de convoyage ou de distribution (121), en particulier un piston d'éjection (122) actionnable par système pneumatique ou actionnable par système magnétique ou actionnable par force de ressort et qui est conçu pour incorporer les boîtiers de prises (300) mis à disposition par le dispositif de rangement (110) ou - s'il y en a un - acheminés par le dispositif d'acheminement (130) dans des supports de boîtiers de prises correspondants (200).

6. Dispositif (100) selon une des revendications précédentes, **caractérisé en ce que** le dispositif d'équipement (120) présente au moins un rangement intermédiaire (123) pour stocker provisoirement les boîtiers de prises (300) acheminés par le dispositif d'équipement (120).

7. Dispositif (100) selon une des revendications précédentes, **caractérisé par** un dispositif de déplacement (124) déplaçable dans au moins une dimension, de préférence dans au moins deux dimensions, très préférentiellement dans au moins trois dimensions pour déplacer au moins le dispositif d'équipement (120) par rapport au support de boîtiers de prises à équiper (200), en particulier pour déplacer le dispositif d'équipement (120) vers une position de chargement correspondante pour chacun des supports de boîtiers de prises à équiper (200).

8. Machine de transformation de câbles (1) pour l'équipement d'extrémités confectionnées de câbles (400) avec des boîtiers de prises (300) retenus dans des supports de boîtiers de prises (200) d'au moins un type, comportant au moins un système de retenue de boîtiers de prises (210) qui présente au moins un support de boîtier de prises (200), et au moins un dispositif d'équipement de câbles (10) pour intégrer au moins une extrémité confectionnée de câble (400) dans un support de câble correspondant (310) d'un boîtier de câbles (300) qui peut être retenu dans l'au moins un support de boîtier de câble (200), **caractérisé par** au moins un dispositif (100) selon une des revendications 1 à 7 pour le chargement de l'au moins un support de boîtiers de prises (200) avec un boîtier de prises correspondant (300)

9. Machine de transformation de câbles (1) selon la revendication 8, **caractérisée en ce que** l'au moins un système de retenue de boîtiers de prises (210) est disposé sur une palette de boîtiers de prises (220), en particulier sur une palette de boîtiers de prises déplaçable (220) pour le déplacement au choix du système de retenue de boîtiers de prises entre une position d'équipement de câbles dans laquelle l'extrémité ou les plusieurs extrémités confectionnées de câbles (400) sont incorporées dans des supports de câble correspondants (310) du ou des plusieurs boîtiers de prises (300), et au moins une position de chargement dans laquelle les supports de boîtiers de prises (200) sont chargés avec des boîtiers de prises correspondants (300) ; et/ou que l'au moins un système de retenue de boîtiers de prises (210), pour déplacer l'au moins un système de retenue de boîtiers de prises (210) par rapport au dispositif d'équipement (120) du dispositif de chargement (100), est disposé sur une palette de boîtiers de prises déplaçable (220) afin d'amener l'au moins un support de boîtiers de prises (200) de l'au moins un système de retenue de boîtiers de prises (210) dans une position de chargement correspondante avec le dispositif d'équipement (120).

10. Machine de transformation de câbles (1) selon la revendication 9, **caractérisée par** au moins une alimentation en air comprimé, en dépression et/ou en courant pouvant être désaccouplée/couplée, en particulier désaccouplée/couplée automatiquement, pour la mise à disposition d'air comprimé, de dépression ou d'énergie électrique sur la palette de boîtiers de prises déplaçable (220).

11. Machine de transformation de câbles (1) selon la revendication 10, **caractérisée en ce que** la palette de boîtiers de prises déplaçable (220) pour l'alimentation en air comprimé, en dépression et/ou en courant présente un accouplement pouvant être désaccouplé/couplé, en particulier désaccouplé/couplé automatiquement, et qui interagit avec un contre-accouplement fixe correspondant au niveau de la position de chargement.

12. Machine de transformation de câbles (1) selon une des revendications 8 à 11, **caractérisée en ce que** le système de retenue de boîtiers de prises (210) pour l'au moins un support de boîtiers de prises (200) présente des moyens de retenue pour la retenue dissociable d'un boîtier de prise (300) pouvant être reçu dans le support de boîtiers de prises et de préférence un dispositif de déchargement automatique de l'au moins un support de boîtiers de prises (200) présentant des moyens de dissociation automatique des moyens de retenue.
